# FASCICULE DE BREVET EUROPEEN

(11) **EP 0 259 230 B1**
(45) Date de publication et mention de la délivrance du brevet: **07.08.1991**
(21) Numéro de dépôt: 87401967.2
(22) Date de dépôt: 02.09.1987
(51) Int. Cl.: B65D 88/16

(54) **Dispositif pour faciliter la manutention de sacs de grande capacité, remplis de matériaux pulvérulents ou granulés**
Vorrichtung zum Transport von Grossraumsäcken, gefüllt mit feinpulverigem oder körnigem Gut
Device for handling bulk container bags filled with powdered or granular material

(30) Priorité: 03.09.1986 FR 8612378
(43) Date de publication de la demande: 09.03.1988
(73) Titulaire: MECAROUTE S.A., F-92100 Boulogne Billancourt (FR)
(72) Inventeur: Lamy, Jean-Pierre, F-75016 Paris (FR)
(74) Mandataire: Pinguet, André

(56) Documents cités:
- EP-A- 0 109 191
- CH-A- 544 013
- GB-A- 2 150 538
- PACKAGING, vol. 41, no. 350, septembre 1959, page 141, The Tudor Press Ltd, Londres, GB; "New palletisation idea, A sleeve-type pallet constructed of welded steel mesh"

## Description

La presente invention a pour objet un dispositif permettant de faciliter la manutention d'objets tels que des sacs de grande capacité remplis de matériaux les plus divers: par exemple, mais non lmitativement, des sacs de produits pulvérulents ou granulés tels que ceux qui sont décrits dans le brevet français 2 564 440.

Les sacs qui sont à manutentionner sont en général munis de courroies. sangles, anses ou bretelles qui permettent d'y fixer les crochets de palans, grues ou autres engins de manutention. Ceci nécessite l'intervention d'un agent, autre que celui qui conduit l'engin de manutention, ou, si c'est le même, il doit descendre de son engin.

L'invention vise plus particulièrement la manipulation de tels sacs par des chariots à fourche. Le conducteur ne peut engager les fourches dans les sangles de préhension des sacs sans l'assistance d'un auxiliaire, ou sans descendre de son poste. ci l'on engage les fourches sous le sac, on risque de le renverser

La demande de brevet GB A 2 150 538, qui correspond au préambule de la revendication 1, décrit un équipement comportant quatre éléments métalliques, deux éléments longs réunis en échelle par deux éléments courts. Ces derniers sont munis de crochets pour y suspendre les sangles d'un sac. On peut passer sous les éléments longs les dents d'un chariot à fourche, pour soulever ledit équipement avec le sac.

La présente invention a pour objet un dispositif permettant de saisir des sacs par un chariot à fourche, sans aucune intervention du conducteur, dans des conditions bien meilleures.

En vue de parvenir à ce résultat, la présente invention a pour objet un dispositif pour la manutention de sacs de grande capacité remplis de matériaux pulvérulents ou granulés, munis de sangles pour les soulever, comprenant un élément rigide de forme générale sensiblement plane comportant dans son épaisseur au moins quatre barres avec des moyens pour accrocher les sangles et laissant entre elles une surface permettant le remplissage normal d'un sac, caractérisé en ce qu'il comporte quatre tubes disposés en carré et se croisant deux à deux, leurs extrémités débordant du carré. formé permettant l'accrochage des sangles des sacs, et en ce que les tubes sont ouverts à leurs deux extrémités afin de pouvoir recevoir les dents d'un chariot à fourche tout en laissant entre eux une surface suffisante pour permettre le remplissage normal d'un sac, la langeur de l'ouverture entre deux barres parallèles étant sensiblement supérieure aux langeurs additionnées des deux barres.

La surface de l'élément rigide plan correspondra sensiblement à la section horizontale d'un sac à soulever mises à part les extrémités des tubes qui dépassent pour assurer un accrochage avec sécurité.

Dans un mode de réalisation de l'invention, l'élément rigide est associé à un accessoire rigide en forme de tore dont le diamètre extérieur est légèrement inférieur à celui de l'ouverture centrale dudit élément riglde, un moyen d'encliquetage étant prévu pour permettre audit accessoire d'être maintenu inscrit dans ladite ouverture centrale dudit élément rigide.

On entend ici par tore, une "surface de révolution engendrée par une courbe qui tourne autour d'un axe situé dans son plan et ne passant pas par son centre". Ledit tore est a priori quelconque, mais est avantageusement ouvert, c'est-à-dire tel que ladite courbe n'est pas fermée, pouvant ainsi, par exemple, former en tournant une gouttière circulaire -annulaire- aux bords sensiblement concentriques, et de diamètres différents. Cette dernière configuration présente entre autres avantages celui de pouvoir empiler de tels accessoires les uns dans les autres. On verra plus loin en quoi cela peut être intéressant dans l'utilisation du dispositif de l'invention.

Ledit accessoire est destiné à faciliter les opérations de remplissage et de vidage d'un sac du type décrit ci-dessus et muni en sa partie supérieure d'une goulotte souple en forme de manche, ladite manche s'étendant depuis le bord supérieur du sac, entre ses sangles, et se terminant par une ouverture avantageusement circulaire, d'un diamètre légèrement supérieur au diamètre intérieur de l'ouverture centrale dudit accessoire en forme de gouttière annulaire.

Ledit moyen d'encliquetage peut comprendre une gorge ou un renfoncement prévu circonférentiellement sur la partie radialement extérieure dudit accessoire, et coopérant avec des protubérances en forme de bosses formées sur la partie intérieure dudit élément et s'étendant radialement vers l'intérieur. Avantageusement, ledit accessoire a sensiblement la même hauteur que ledit élément rigide, et ne dépasse pratiquement pas de celui-ci lorsqu'il est en place, inscrit dans l'ouverture centrale dudit élément rigide.

Il est ainsi possible d'encliqueter ledit accessoire à l'intérieur dudit élément rigide si des bosses sont formées sur les surfaces latérales intérieures des tubes dudit élément rigide, le diamètre extérieur dudit accessoire étant adapté aux dimensions intérieures dudit élément rigide.

Lorsqu'un sac muni d'une goulotte telle que décrite ci-dessus, et dont l'ouverture a un diamètre légèrement supérieur au diamètre intérieur dudit accessoire rigide, a ses sangles passées autour des extrémités en saillie des tubes dudit élément muni d'un tel accessoire, on passe la goulotte souple à l'intérieur de l'ouverture centrale dudit accessoire, et on rabat circonférentiellement le bord supérieur de la goulotte dans ladite gouttière annulaire.

On peut même coincer le bord supérieur de la goulette entre un premier et un deuxième accessoires rigides identiques du type décrit ci-dessus. Pour ce faire, le premier accessoire étant déjà en place avec le bord supérieur de ladite goulotte rabattu circonférentiellement dans sa gouttière, on imbrique les deux accessoires l'un dans l'autre en les rapprochant après les avoir superposés selon leurs plans en faisant coïncider leurs axes de révolution.

D'autres caractéristiques et avantages de l'invention apparaîtront au cours de la description qui va suivre, donnée à titre d'exemples non limitatifs en regard des dessins ci-joints, et qui fera bien comprendre comment l'invention peut-être réalisée.

Sur les dessins,
la figure 1 est une vue d'un genre de sac auquel peut s'appliquer l'invention,
la figure 2 est une vue en perspective, d'un sac du type de la figure 1, équipé d'un dispositif selon l'invention,
la figure 3 est une vue en plan d'un exemple de dispositif selon l'invention,
la figure 4 est une vue en coupe, suivant la ligne IV-IV de la figure 3, et
la figure 5 est une vue en plan d'une variante,
la figure 6 est une vue en plan d'un autre exemple de réalisation du dispositif de l'invention,
la figure 7 est une vue en coupe du dispositif de la figure 6 selon l'axe V-V,
la figure 8 est une section agrandie partielle issue de la figure 7,
la figure 9 est une vue en coupe en élévation d'un dispositif selon l'invention utilisé pour le remplissage d'un sac muni d'une goulotte.

Dans différents types d'industries, on utilise des conteneurs souples ou sacs 1 du genre de celui qui est représenté sur la figure 1, pour déplacer, stocker, évacuer, etc, toutes sortes de produits pulvérulents ou granulés tels que terre, sable, gravier, engrais, produits chimiques, graines, etc. Ces sacs comportent des sangles de préhension 2, 3, 4, 5, dans lesquelles on peut passer des crochets de grue, des fourches de chariots, etc.

Quand un sac est plein, il se présente généralement comme représenté sur la figure 1. A priori il n'est pas possible de passer un crochet ou une fourche dans les sangles sans intervention manuelle.

Conformément à l'invention, on dispose dans les sangles du sac un carré d'enfourchage 6, présentant la forme de quatre tubes 11, 12, 13, 14, de section rectangulaire disposés en carré dans un même plan, orthogonaux les uns aux autres. Les tubes s'étendent de façon que leurs extrémités 7, 8 (figure 3) prolongent les côtés du carré au-delà des sommets, de façon à former des noix en forme de croisillons 9 dépendant du carré par des zones 10 de section étroite (figure 3) de façon à constituer une zone d'accrochage. Les dimensions du carré 6 correspondent sensiblement aux dimensions horizontales du sac 1. Les côtés tubulaires du carré sont dégagés d'un bout à l'autre de chaque côté et ouverts au deux bouts.

Le dispositif de l'invention s'utilise de la façon suivante. On place le carré 6 sur le dessus d'un sac rempli, et on passe les sangles 2, 3, 4, 5, par dessus les croisillons 9, dans les étranglements 10, comme représenté sur la figure 2. Il est alors simple d'engager dans les tubes 11 et 13, ou 12 et 14, par un bout ou par l'autre, les fourches d'un chariot de manutention, dont l'écartement aura été préalablement réglé de façon adaptée. Le sac peut alors être manutentionné de façon commode par le cariste, sans qu'il ait à descendre de son chariot, et sans l'assistance d'aucune autre personne.

La figure 5 représente en plan une autre forme de réalisation d'un carré à croisillons selon la présente invention.

Le dispositif de l'invention peut être fabriqué en tout matériau convenable : bois métal, matière plastique. Cette dernière présentant l'avantage du prix de revient peu élevé. On remarquera que le matériau du croisillon ne travaille pratiquement pas en fonctionnement. Seule la partie supérieure de l'étranglement 10 est sollicitée en compression entre la sangle 2, 3, 4, 5, et la fourche du chariot engagée à l'intérieur du tube 11, 12, 13, 14, constitutif. La surface inférieure du croisillon ne supporte aucun effort pendant la manutention du sac (la partie supérieure et la partie inférieure sont identiques, le croisillon n'ayant ni dessus, ni dessous, pour en maintenir l'emploi simple). La partie inférieure avec les côtés sert principalement au guidage des fourches et assiste à leur maintien en place correctement pendant la manutention.

On comprend que le dispositif de manutention présente au moins deux conduits tubulaires parallèles, et la forme en carré avec quatre tubes convient très bien. Une forme à 6 côtés ou plus n'apporterait aucun avantage appréciable, et compliquerait la fabrication.

Sur les figures 6, 7 et 8 est illustré un autre mode de réalisation de la présente invention. On retrouve un élément rigide 16 ressemblant à celui qui est représenté sur la figure 5, mais comportant en outre quatre bosses allongées 17 prévues sensiblement au milieu des faces latérales intérieures desdits tubes disposés en carré, une bosse sur chaque tube. La grande dimension de chaque bosse est alignée avec les axes longitudinaux desdits tubes. Un accessoire rigide 18 en forme de gouttière annulaire ouverte vers le haut et aux bords concentriques peut être encliqueté dans l'ouverture centrale dudit élément rigide 16 grâce à une gorge ou un renfoncement 19 prévu circonférentiellement sur la partie extérieure dudit accessoire, et coopérant avec lesdites bosses allongées formées sur la partie intérieure dudit élément rigide. Pour encliqueter ledit accessoire dans ledit élement, il suffit de le présenter axialement au-dessus dudit élément et de l'engager à force dedans.

Sur la figure 9, un sac 20 muni d'une goulotte 21 est suspendu par ses sangles 4, 5 aux bras 22 d'un chariot élévateur -non représenté sur la figure- par l'intermédiaire d'un élément rigide 16 tel que décrit ci-dessus en référence aux figures 6, 7 et 8. On reconnaît également un premier et un deuxième accessoires rigides 18ʹ et 18ʺ tous deux identiques à celui décrit en référence aux mêmes figures. Les deux accessoires 18ʹ et 18ʺ sont engagés l'un dans l'autre, et coincent entre eux le bord supérieur de la goulotte 21. Ceci facilite grandement le remplissage du sac 20 en matériau 23.

On se rend compte par ailleurs que le dispositif de l'invention favorise l'empilement ou "gerbage" des sacs ; il suffit pour cela de laisser ledit élément rigide dans les sangles du sac.

Par ailleurs, il devient possible, grâce notamment audit accessoire, de robotiser le remplissage des conteneurs souples. Il s'agit là d'une des applications les plus intéressantes de la présente invention.

## Revendications

1. Dispositif pour la manutention de sacs de grande capacité (1) remplis de matériaux pulvérulents ou granulés, munis de sangles (2, 3,4,5) pour les soulever, comprenant un élément rigide (6) de forme générale sensiblement plane comportant dans son épaisseur au moins quatre barres avec des moyens pour accrocher les sangles et laissant entre elles une surface permettant le remplissage normal d'un sac, caractérisé en ce qu'il comporte quatre tubes disposés en carré et se croisant deux à deux, leurs extrémités débordant du carré formé peimettant l'accrocliage des sangles des sacs, et en ce que les tubes sont ouverts à leurs deux extrémités afin de pouvoir recevoir les dents d'un chariot à fourche tout en laissant entre eux une surface suffisante pour permettre le remplissage normal d'un sac, la largeur de l'ouverture entre deux barres parallèles étant sensiblement supérieure aux largeurs additionnées des deux barres.

2. Dispositif selon la revendication 1, caractérisé en ce qu'il est réalisé en matière plastique.

3. Dispositif selon l'une des revendications précédents caractérisé en ce qu'il comprend en outre un accessoire rigide (18) en forme de tore dont le diamètre extérieur est légèrement inférieur à celui de l'ouverture centrale dudit élément rigide, un moyen d'encliquetage étant prévu pour permettre audit accessoire d'être maintenu inscrit dans ladite ouverture centrale dudit élément rigide.

4. Dispositif selon la revendication 3 caractérisé en ce que ledit tore est ouvert circonférentiellement, définissant ainsi une gouttière annulaire dont les bords seraient sensiblement concentriques et de diamètres différents.

5. Dispositif selon la revendication 3 ou la revendication 4, caractérisé en ce que ledit moyen d'encliquetage comprend une gorge ou un renfoncement, prévu circonférentiellement sur la partie radialement extérieure dudit accessoire, coopérant avec des protubérances en forme de bosses allongées alignées avec le plan dudit élément, formées sur la partie intérieure dudit élément et s'étendant radialement vers l'intérieur.

## Claims

1. A device for maneuvering large capacity bags (1) equipped with lifting straps (2, 3, 4, 5), filled with powdered or granular materials, comprising a generally substantially flat rigid element (6) including at least four bars disposed in its thickness, said bars having means for hanging said straps, and said bars leaving between them a surface area sufficient to enable the normal filling of a bag, characterized in that it includes four intersecting tubes disposed in a square, the ends of said tubes extend beyond said square to enable the straps of the bags to be hanged to them, and the tubes are open at opposite ends for receiving fork elements of a forklift truck, said tubes leaving between them a surface area sufficient to enable the normal filling of a bag, the width of the opening between two parallel bars being substantially more than the sum of the widths of two bars.

2. A device according to claim 1, characterized in that it is made of plastic material.

3. A device according to anyone of the preceding claims, characterized in that it further includes a rigid toroidal accessory (18) having an outer diameter slightly less than that of the central opening of said rigid element, and blocking means enabling said accessory to be held inscribed in said central opening of said rigid element.

4. A device according to claim 3, characterized in that said tore is open around the circumference thereof to define an annular groove having substantially concentric sides of different diameters.

5. A device according to claim 3 or claim 4, characterized in that said blocking means comprises a circumferential groove or recess defined in a radially outer part of said accessory, cooperating with protuberances in the form of elongated bulges coplanar with said element, formed on the inner side thereof, and extending radially inwardly.

## Patentansprüche

1. Vorrichtung zur Handhabung von mit pulverförmigen oder körnigen Materialien gefüllten Säcken großen Fassungsvermögens (1), die mit Tragegurten (2. 3. 4. 5) versehen sind, wobei die Vorrichtung ein starres Element (6) von im wesentlichen allgemein flacher Form enthält, das in seiner Dicke mindestens vier Stäbe mit Mitteln zum Festhaken der Gurte aufweist, wobei die Stäbe zwischen sich eine Fläche freilassen. die das normale Füllen eines Sacks ermöglicht, dadurch gekennzeichnet, daß sie vier Rohre aufweist, die im Viereck angeordnet sind und von denen sich je zwei kreuzen, wobei ihre aus dem gebildeten Viereck vorstehenden Enden das Festhaken der Sackgurte erlauben, und daß die Rohre an ihren beiden Enden offnen sind, um die Zähne eines Gabelwagens aufnehmen zu können und gleichzeitig zwischen sich eine für das normale Füllen eines Sacks ausreichende Fläche freilassen, wobei die Öffnungsbreite zwischen zwei parallelen Stäben im wesentlichen größer als die addierten Breiten der beiden Stäbe ist.

2. Vorrichtung nach Anspruch 1, dadurch gekennzeichnet**,** daß sie aus Kunststoffmaterial besteht.

3. Vorrichtung nach einem der vorhergehenden Ansprüche, daa durch gekennzeichnet, daß sie weiter ein starres torusförmiges Zubehörteil (18) aufweist, dessen äußerer Durchmesser geringfügig kleiner als der der zentralen Öffnung dieses starren Elements ist, wobei ein Einhakmittel vorgesehen ist, um es dem Zubehörteil zu ermöglichen, in dieser zentralen Öffnung des starren Elements festgehalten zu werden.

4. Vorrichtung nach Anspruch 3, dadurch gekennzeichnet, daß dieser Torus am Umfang offen ist und so eine ringförmige Rinne bildet, deren Ränder im wesentlichen konzentrisch und von unterschiedlichen Durchmessern sind.

5. Vorrichtung nach Anspruch 3 oder Anspruch 4, dadurch gekennzeichnet**,** daß dieses Einhakmittel aus einer Kehle oder einem Rücksprung besteht. die bzw. der entlang dem Umfang auf dem radial äußeren Bereich des Zubehörteils vorgesehen ist. und mit Vorsprüngen in Form von länglichen. mit der Ebene des Elements fluchtenden Beulen zusammenwirkt. die auf dem inneren Bereich dieses Elements ausgebildet sind und sich radial nach innen erstrecken.
